# FASCICULE DE BREVET EUROPEEN

(11) **EP 1 632 361 B1**
(45) Date de publication et mention de la délivrance du brevet: **02.11.2011**
(21) Numéro de dépôt: 05356112.2
(22) Date de dépôt: 24.06.2005
(51) Int. Cl.: B43K 31/00, B65D 21/08

(54) **Pot à crayons formant étui de transport**
Tragbarer Halter für Schreibzeug
Carrying pencil pot

(30) Priorité: 03.09.2004 FR 0409358
(43) Date de publication de la demande: 08.03.2006
(73) Titulaire: MAPED, 74370 Argonay (FR)
(72) Inventeur: Bardet, Jean, 74330 Choisy (FR); Racamier, Daniel, 74330 La Balme de Sillingy (FR); Carrier, Jérome, 74000 Annecy (FR)
(74) Mandataire: Bratel, Gérard

(56) Documents cités:
- DE-U- 7 229 791
- DE-U1- 8 901 093
- DE-U1- 20 008 649
- FR-A- 2 654 413
- US-A- 2 886 084
- US-A- 4 875 576
- US-A1- 2003 160 055
- PATENT ABSTRACTS OF JAPAN vol. 1999, no. 13, 30 novembre 1999 (1999-11-30) -& JP 11 227766 A (POLYMER SYSTEMS:KK; HOSOKAWA YOKO:KK), 24 août 1999 (1999-08-24)

## Description

La présente invention se rapporte, de façon générale, aux articles de papeterie et de bureau, à usage professionnel, scolaire ou domestique. Cette invention concerne plus particulièrement un pot à crayons, c'est-à-dire un réceptacle qui est prévu pour être posé sur un bureau, et qui est destiné à recevoir des crayons ou stylos, ou autres articles de papeterie, afin de les mettre commodément à disposition de leur utilisateur, tout en assurant un certain rangement de tels articles.

Un pot à crayons est, traditionnellement, un simple réceptacle rigide, ouvert à sa partie supérieure. De tels pots à crayons, de structure figée, n'offrent aucune modularité ou souplesse propre à en améliorer l'ergonomie ou la praticité, rendues cependant souhaitables en raison des usages et utilisateurs différents de ces pots.

De plus, les pots à crayons existants sont seulement conçus comme des accessoires fixes, qui restent posés sur un bureau. Ils ne sont absolument pas prévus pour être déplacés et transportés en même temps que les crayons qu'ils reçoivent, par exemple entre le domicile et le lieu de travail de l'utilisateur. Pour transporter ses crayons, l'utilisateur doit donc disposer d'un étui ou d'une trousse, qui est un accessoire indépendant du pot à crayons ; ainsi, lorsque l'utilisateur arrive sur son lieu de travail, il lui faut replacer les crayons dans leur pot. Les manipulations à effectuer sont donc fastidieuses, et elles nécessitent deux produits distincts, à savoir d'une part le pot à crayons, et d'autre part l'étui ou la trousse de transport.

Il est également clair que les pots à crayons traditionnels, ouverts à leur partie supérieure, ne possèdent aucun moyen de fermeture propre à assurer une certaine protection des articles placés dans ces pots, lorsqu'ils ne sont pas utilisés.

Le document DE 72 29 791 U concerne un pot à crayons, qui comporte un socle, une tige flexible et un réceptacle supérieur, lequel est inclinable grâce à la tige flexible. Toutefois, un tel pot ne comporte aucun moyen de fermeture qui permettrait de le transformer en un étui de transport. De plus, il ne peut recevoir qu'un nombre limité de crayons ou autres articles analogues, et sa stabilité en position « debout » apparaît faible.

Le document DE 89 01 093 U divulgue un réceptacle pour pinceaux, qui possède un corps cylindrique rigide dans lequel sont insérés des tubes munis d'une partie coudée, pliable, prolongée par un élément tubulaire extérieur rigide recevant individuellement le manche d'un pinceau. L'ensemble de ce réceptacle est logeable sous un étui cylindrique, et ne constitue pas lui-même un étui de transport.

Les documents US 2003/160055 A et DE 200 08649 U décrivent des récipients pour boissons ou produits alimentaires, dont la paroi latérale possède des formations hélicoïdales à plusieurs spires, de sorte que cette paroi latérale peut être « compactée » sous une faible hauteur. De tels récipients ne sont pas appropriés pour une utilisation comme pots à crayons. Dans le cas du document US 2003/160055 A, le récipient ne peut être amené dans des positons iintermédiaires stables. Dans le cas du document DE 200 08649 U, une position intermédiaire stable ne peut être obtenue qu'au moyen d'un couvercle de fermeture muni de griffes, ce qui interdit toutefois l'accès à l'intérieur du récipient.

La présente invention vise à éviter tous les inconvénients précédemment exposés, en fournissant un produit unique utilisable aussi bien comme pot à crayons que comme moyen de transport et de protection des crayons, ce produit étant en outre conçu de manière à améliorer ses conditions d'utilisation dans sa fonction de pot à crayons.

A cet effet, l'invention a pour objet un pot à crayons, selon la revendication 1.

Dans une forme de réalisation préférée de ce pot à crayons formant étui de transport, la structure du genre soufflet de son corps possède non seulement deux positions stables extrêmes, respectivement déployée et comprimée, mais aussi une multiplicité de positions stables intermédiaires, notamment obtenues en déployant seulement certains des éléments annulaires du soufflet, ainsi que des positions stables inclinées obtenues en courbant la structure en soufflet de manière à amener l'ouverture supérieure du corps précité dans un plan incliné sur l'horizontale, le socle restant posé sur une surface horizontale.

Les moyens de fermeture non permanente de l'extrémité ouverte du corps du pot à crayons peuvent être constitués par un bouchon amovible, adaptable sur une bague rigide montée autour de la partie terminale supérieure de la structure du genre soufflet.

Dans l'ensemble, on obtient ainsi un pot à crayons qui, d'une part, peut être aisément ajustable en hauteur et aussi en inclinaison, pour permettre une prise manuelle aisée des crayons placés dans ce pot, et qui d'autre part, en position déployée et fermée, permet de protéger entièrement les crayons et devient alors un étui de transport pour ces crayons, remplaçant une trousse ou analogue.

Plus particulièrement, le corps de ce pot à crayons, constitué d'un soufflet, peut se déployer ou se comprimer, ou encore se déformer autrement par courbure, selon l'usage recherché. A l'état ouvert, le pot à crayons peut être amené dans une configuration plus ou moins haute, adaptée à la longueur des crayons ou autres articles à ranger, tout en les rendant accesssibles par leur partie supérieure qui dépasse au-dessus de l'ouverture supérieure du pot. L'inclinaison de la partie supérieure du pot à crayons, donc de son ouverture supérieure, permet un accès encore plus aisé aux crayons.

On notera que la structure déformable du genre soufflet possède non seulement des positions stables extrêmes, respectivement déployée et comprimée, mais aussi de préférence une multiplicité de positions intermédiaires stables, qui peuvent être obtenues en déployant seulement certains des éléments annulaires successifs du soufflet, ce qui permet d'adapter avec précision la hauteur du corps du pot à crayons. De plus, l'inclinaison de la partie supérieure dudit corps peut être obtenue dans toute position plus ou moins déployée ou comprimée du soufflet, cette inclinaison étant elle-même modifiable, ce qui multiplie encore les configurations possibles pour le pot à crayons objet de l'invention, et permet à l'utilisateur de choisir la position optimale pour la prise des crayons, en fonction des conditions d'utilisation. En particulier, dans une position comprimée ou partiellement déployée du soufflet, les crayons disposés dans le pot s'écartent les uns des autres, à l'intérieur d'un "cône de dispersion", ce qui facilite grandement leur préhension. De plus, en position déployée du pot à crayons, il suffit à l'utilisateur de mettre en place le bouchon ou autre moyen de fermeture, afin de constituer un étui de transport et de protection des crayons, sans nécessité de manipuler ces crayons.

On notera que le corps à structure en soufflet avec positions stables multiples est réalisable selon des techniques connues en soi, déjà utilisées par exemple pour des pailles à boire, des biberons jetables, des becs verseurs de bidons d'huile, etc. En particulier il s'agit de soufflets réalisés en une seule pièce, en matière synthétique telle que polypropylène, le soufflet comportant une série d'anneaux de profil triangulaire symétrique ou dissymétrique, lequel permet, en position comprimée, un encastrement et un blocage de chaque anneau dans l'anneau suivant. Une telle structure permet une grande amplitude entre les deux positions extrêmes, respectivement déployée et comprimée, et elle contribue donc à l'obtention du but visé, qui est de disposer d'un pot à crayons possédant une grande modularité.

Toutefois, un tel soufflet pouvant être sujet, en cas de maintien prolongé en position déployée, à un phénomène de "mémoire", il est avantageusement prévu, dans un mode de réalisation perfectionné de l'invention, que le pot à crayons possède une partie basse et une partie haute, en particulier un socle et une bague supérieure, munis de moyens complémentaires de verrouillage réciproque en position comprimée du soufflet. Ces moyens de verrouillage peuvent notamment prendre la forme d'ouvertures ménagées dans la paroi latérale du socle, et de bossages complémentaires de ces ouvertures, formés latéralement sur la bague supérieure, les bossages de la bague étant aptes à être engagés élastiquement et de façon non permanente dans les ouvertures correspondantes du socle. On notera aussi que de tels moyens de verrouillage rigidifient le pot à crayons, en position comprimée.

L'invention sera mieux comprise à l'aide de la description qui suit, en référence au dessin schématiquement annexé représentant, à titre d'exemples, deux formes d'exécution de ce pot à crayons formant étui de transport :
Figure 1 est une vue en coupe verticale d'un pot à crayons conforme à la présente invention, avec son soufflet à l'état déployé ;
Figure 2 est une autre vue en en coupe verticale d'un pot à crayons de la figure 1, avec son soufflet à l'état comprimé ;
Figure 3 est une vue de côté et en coupe partielle de ce pot à crayons avec son soufflet courbé de manière à incliner l'extrémité supérieure ouverte ;
Figure 4 montre, en perspective, une deuxième forme d'exécution du pot à crayons selon l'invention, à l'état déployé et fermé ;
Figure 5 est une vue en perspective du pot à crayons de la figure 4, à l'état comprimé et ouvert.

En se référant notamment à la figure 1, le pot à crayon se compose, d'une manière générale :
- d'un corps 2 évidé de forme générale cylindrique, à structure déformable du genre soufflet;
- d'un fond inférieur 3 fermé de ce corps 2, et incorporé à un socle 4;
- d'un bouchon 5 amovible, prévu pour la fermeture non permanente de l'ouverture supérieure 6 du corps 2.

L'ensemble de ces éléments est réalisable en matière synthétique, injectée ou soufflée.

Plus particulièrement, la structure en soufflet du corps 2 comporte une série d'anneaux circulaires 7 superposés, chaque anneau 7 possédant un profil triangulaire symétrique ou dissymétrique, résultant d'une face tronconique supérieure et d'une face tronconique inférieure.

Le socle 4 est formé par une bague rigide, insérée autour de l'anneau inférieur 8, de configuration particulière (à profil arrondi), de la structure en soufflet.

Une autre bague rigide 9 est montée autour de l'anneau supérieur de la structure en soufflet, la bague 9 délimitant l'ouverture supérieure 6, de forme circulaire, du corps 2.

Le bouchon 5 s'adapte sur la bague supérieure 9 du corps 2, ceci par simple emboîtement, par vissage ou par un dispositif à baïonnette.

Dans une première position stable montrée sur la figure 1, la structure en soufflet du corps 2 est déployée verticalement, suivant l'axe A, et elle possède ainsi sa hauteur maximale, de sorte que ledit corps 2 offre son volume minimal. Le pot peut ainsi recevoir un ou plusieurs crayons 10, dont seule l'extrémité supérieure, dépassant au-dessus de la bague 9, est alors accessible.

Dans une seconde position stable montrée sur la figure 2, la structure en soufflet du corps 2 est comprimée et possède ainsi une hauteur minimale, de sorte que ledit corps 2 offre son volume minimal. Les crayons 10, placés dans le pot, sont maintenus au niveau de la bague supérieure 9, en dessous du point médian de leur longueur, et ils s'inclinent alors en s'écartant les uns des autres vers le haut, permettant ainsi une prise très facile de ces crayons 10.

D'une manière non représentée mais aisément concevable, la structure en soufflet du corps 2 peut aussi être déployée partiellement, c'est-à-dire que le pot à crayons possède une hauteur intermédiaire entre sa hauteur maximale montée sur la figure 1, et sa hauteur minimale montrée sur la figure 2. De telles positions intermédiaires sont notamment obtenues, en tant que positions stables, en déployant seulement certains anneaux 7 de la structure en soufflet, tandis que les autres anneaux 7 restent comprimés.

De plus, en toute position plus ou moins déployée, la structure en soufflet du corps 2 peut être courbée, comme l'illustre la figure 3. Ainsi, en considérant que le socle 4 repose toujours sur une surface horizontale, la partie supérieure du pot à crayons et en particulier son ouverture supérieure 6 prend une position inclinée, selon un angle variable par rapport à l'horizontale. Le pot forme alors un distributeur particulièrement adapté pour les crayons 10.

En particulier dans la position déployée de la structure en soufflet du corps 2, comme le montre la figure 1, l'ouverture 6 est obturable par le bouchon 5, de manière à constituer un étui de transport fermé pour les crayons 10. Les crayons 10 et en particulier leurs pointes se trouvent ainsi parfaitement protégés.

Les figures 4 et 5, sur lesquelles les éléments correspondant à ceux précédemment décrits sont désignés par le mêmes références numériques, illustrent une autre forme de réalisation de pot à crayons, respectivement en position déployée et fermée , et en position comprimée et ouverte.

Le socle 4 du pot à crayons des figures 4 et 5 comporte, sur sa paroi latérale, deux ouvertures oblongues 11 diamètralement opposées. En correspondance avec les ouvertures 11, la bague rigide supérieure 9 présente latéralement deux bossages 12 diamétralement opposés, le contour de chaque bossage 12 correspondant à la forme d'une ouverture 11.

Dans la position déployée de la structure en soufflet du corps 2 (voir figure 4), la bague supérieure 9 se situe à distance verticale du socle 4, et les ouvertures 11 et bossages 12 n'interviennent pas. Le pot à crayons est ici représenté fermé par un bouchon 5.

Dans la position comprimée de la structure en soufflet du corps 2 (voir figure 5), les deux bossages 12 de la bague 9 sont engagés respectivement dans les deux ouvertures 11 correspondanes du socle 2, cet engagement étant autorisé par l'élasticité suffisante de la matière constitutive du socle 4 et de la bague 9. Le pot à crayons se trouve ainsi verrouillé dans une position comprimée, la bague 9 étant rapprochée du socle 4. Dans cette position, le pot étant ouvert comme l'illustre la figure 5, les crayons 10 placés dans le pot peuvent s'écarter de façon sensible, leur préhension s'en trouvant facilitée.

En pressant manuellement sur les bossages 12 qui apparaissent au travers des ouvertures 11, l'utilisateur peut aisément séparer la bague supérieure 9 du socle 4, et permettre ainsi le retour du pot à crayons en position plus ou moins déployée (selon la figure 4).

Bien que l'on se soit référé jusqu'ici à des crayons 10, tels que montrés sur le dessin, il va de soi que le même "pot à crayons" peut aussi recevoir d'autres instruments d'écriture et de dessin, tels que des stylos, des marqueurs, des compas, ainsi que d'autres articles de papeterie ou de bureau tels que des ciseaux, des petites agrafeuses, des attaches dites trombones, etc, le déploiement plus ou moins important du soufflet permettant d'adapter le pot à la longueur et à la forme particulière des instruments ou articles qu'il est appelé à recevoir.

On ne s'éloignerait pas du cadre de l'invention, telle que définie dans les revendications annexées :
- en modifiant les formes de détail du pot à crayons, par exemple les formes de son socle ou de sa bague supérieure, ou encore le nombre des anneaux de sa structure en soufflet;
- en réalisant ce pot à crayons en toutes matières appropriées, pouvant être des matières transparentes ou translucides, ou au contraire opaques;
- en remplaçant le bouchon amovible du pot à crayons par tous moyens équivalents de fermeture non permanente, réalisés sous forme de moyens séparés ou intégrés au corps du pot à crayons ;
- en destinant ce pot à des instruments ou articles de toute nature, et pour tous usage : professionnel, scolaire, domestique ou autre.

## Revendications

1. Pot à crayons, destiné à recevoir des crayons, stylos et autres articles de papeterie et de bureau, **caractérisé en ce qu'**il comprend un corps (2) évidé pour recevoir plusieurs crayons (10) stylos et autres, le corps étant de forme générale cylindrique, à structure déformable du genre soufflet formée d'éléments annulaires (7) superposés, possédant une pluralité de positions stables, plus ou moins déployées ou comprimées, pourvu à une extrémité d'un fond fermé (3) constituant un socle ou incorporé à un socle (4), apte à reposer sur une surface plane, le pot à crayons étant ainsi ajustable en hauteur et aussi en inclinaison, ledit corps (2) possédant ou recevant, à son extrémité opposée ouverte (6), des moyens de fermeture non permanente (5), permettant à ce pot à crayons de constituer un étui protecteur de transport.

2. Pot à crayons formant étui de transport selon la revendication 1, **caractérisé en ce que** la structure du genre soufflet de son corps (2) possède non seulement deux positions stables extrêmes, respectivement déployée et comprimée, mais aussi une multiplicité de positions stables intermédiaires, notamment obtenues en déployant seulement certains des éléments annulaires (7) du soufflet, de telle sorte que le pot à crayons possède une hauteur intermédiaire entre sa hauteur maximale et sa hauteur minimale, ainsi que des positions stables inclinées obtenues en courbant la structure en soufflet de manière à amener l'ouverture supérieure (6) du corps (2) précité dans un plan incliné sur l'horizontale, le socle (4) restant posé sur une surface horizontale.

3. Pot à crayons formant étui de transport selon la revendication 1 ou 2, **caractérisé en ce que** les moyens de fermeture non permanente de l'extrémité ouverte (6) de son corps (2), prévus pour la constitution d'un étui de transport fermé, sont constitués par un bouchon amovible (5), adaptable sur une bague rigide (9) montée autour de la partie terminale supérieure de la structure du genre soufflet.

4. Pot à crayons formant étui de transport selon l'une quelconque des revendications 1 à 3, **caractérisé en ce qu'**il possède une partie basse et une partie haute, en particulier un socle (4) et une bague supérieure (9), munis de moyens complémentaires (11, 12) de verrouillage réciproque en position comprimée du soufflet, le pot étant ouvert.

5. Pot à crayons selon l'ensemble des revendications 3 et 4, **caractérisé en ce que** lesdits moyens de verrouillage en position comprimée du soufflet sont réalisés sous la forme d'ouvertures (11) ménagées dans la paroi latérale du socle (4), et de bossages (12) complémentaires de ces ouvertures, formés latéralement sur la bague supérieure (9), les bossages (12) de la bague (9) étant aptes à être engagés élastiquement et de façon non permanente dans les ouvertures (11) correspondantes du socle (4).

## Claims

1. A pencil pot, designed for receiving pencils, pens, and other stationary or office items, **characterized in that** it comprises a body (2) hollowed out for receiving multiple pencils (10), pens and so on, the body having a generally cylindrical shape, with a deformable bellows-like structure composed of stacked ring elements (7), having a plurality of stable positions, more or less deployed or compressed, provided at one end with a closed bottom (3) composing a base or being integrated into a base (4), adapted for resting on a plane surface, the pencil pot thereby being height and tilt adjustable, said body (2) having or receiving at the open opposite end (6) thereof non permanent closing means (5) enabling the pencil pot to become a protective carrying case.

2. The carrying case pencil pot according to claim 1. **characterized in that** the bellows-like structure of the body (2) does not only have two stable end positions, respectively deployed and compressed, but also multiple intermediate stable positions, namely obtained by deploying only some of the ring elements (7) of the bellows, so that the pencil pot has an intermediate height between the maximum height and minimum height thereof, as well as tilted stable positions obtained by curving the bellows structure so as to bring the upper opening (6) of the above-mentioned body (2) into a plane inclined to the horizontal, with the base (4) remaining in place on a horizontal surface.

3. The carrying case pencil pot according to claim 1 or 2, **characterized in that** the non permanent closing means of the open end (6) of the body (2) thereof, provided for making a closed carrying case, are composed of a removable plug (5), which can be adapted on a rigid ring (9) mounted around the upper terminal part of the bellows-like structure.

4. The carrying case pencil pot according to any of claims 1 to 3, **characterized in that** it has a bottom part and a top part, in particular a base (4) and an upper ring (9) provided with complementary means (11, 12) for mutual locking in the compressed position of the bellows, with the pot being open.

5. The pencil pot according to all of claims 3 and 4, **characterized in that** said means for locking the bellows in the compressed position are made as openings (11) arranged in the side wall of the base (4) and as bosses (12) complementary to these openings, formed laterally on the upper ring (9), the bosses (12) of the ring (9) being adapted to be elastically and non permanently engaged into the corresponding openings (11) of the base (4).

## Patentansprüche

1. Stifthalter zum Aufnehmen von Bleistiften, Kugelschreibern und anderen Schreibwaren oder Bürogegenständen, **dadurch gekennzeichnet, dass** er einen Körper (2) umfasst, der ausgehöhlt ist, um mehrere Bleistifte (10), Kugelschreiber und dergleichen aufzunehmen, wobei der Körper eine im Allgemeinen zylindrische Form mit einer verformbaren manschettenartigen Struktur, die aus überlagerten Ringelementen (7) besteht, aufweist, die eine Vielzahl von stabilen mehr oder weniger ausgedehnten oder zusammengedrückten Positionen besitzt und an einem Ende mit einem geschlossenen Boden (3) versehen ist, der einen Sockel bildet oder in einen Sockel (4) eingearbeitet ist, der dazu geeignet ist, auf einer ebenen Oberfläche zu stehen, wodurch der Stifthalter in Höhe und Neigung verstellbar ist, wobei der Körper (2) an seinem gegenüberliegenden offenen Ende (6) nicht permanente Schließmittel (5) besitzt oder aufnimmt, die es diesem Stifthalter ermöglichen, ein tragbares Schutzetui zu bilden.

2. Tragbarer Etui-Stifthalter nach Anspruch 1, **dadurch gekennzeichnet, dass** die manschettenartige Struktur seines Körpers (2) nicht nur zwei stabile Endpositionen, nämlich entfaltet und zusammengedrückt, sondern auch mehrere stabile Zwischenpositionen, die insbesondere **dadurch** erzielt werden, dass nur einige der Ringelemente (7) der Manschette ausgefaltet werden, so dass der Stifthalter eine Zwischenhöhe zwischen seiner maximalen Höhe und seiner minimalen Höhe besitzt, sowie geneigte stabile Positionen, die durch Krümmen der Manschettenstruktur erzielt werden, um die obere Öffnung (6) des zuvor erwähnten Körpers (2) in eine Ebene zu bringen, die zur Waagerechten geneigt ist, wobei der Sockel (4) auf einer waagerechten Oberfläche stehen bleibt, besitzt.

3. Tragbarer Etui-Stifthalter nach Anspruch 1 oder 2, **dadurch gekennzeichnet, dass** die nicht permanenten Schließmittel des offenen Endes (6) seines Körpers (2), die bereitgestellt werden, um ein geschlossenes tragbares Etui zu bilden, aus einem abnehmbaren Deckel (5) bestehen, der auf einen starren Ring (9) anpassbar ist, der um den oberen Endteil der manschettenartigen Struktur herum montiert ist.

4. Tragbarer Etui-Stifthalter nach einem der Ansprüche 1 bis 3, **dadurch gekennzeichnet, dass** er einen unteren Teil und einen oberen Teil besitzt, insbesondere einen Sockel (4) und einen oberen Ring (9), die mit
passenden Mitteln (11, 12) zur gegenseitigen Verriegelung in der zusammengedrückten Position der Manschette versehen sind, wobei der Halter offen ist.

5. Stifthalter nach allen Ansprüchen 3 und 4, **dadurch gekennzeichnet, dass** die Mittel zum Verriegeln der Manschette in der zusammengedrückten Position als Öffnungen (11), die in der Seitenwand des Sockels (4) eingerichtet sind, und als diese Öffnungen ergänzende Erhebungen (12), die seitlich auf dem oberen Ring (9) gebildet sind, ausgebildet sind, wobei die Erhebungen (12) des Ringes (9) dazu geeignet sind, elastisch und nicht permanent in die entsprechenden Öffnungen (11) des Sockels (4) in Eingriff gebracht zu werden.
